# EUROPÄISCHE PATENTSCHRIFT

(11) **EP 0 138 920 B1**
(45) Veröffentlichungstag und Bekanntmachung des Hinweises auf die Patenterteilung: **01.06.1988**
(21) Anmeldenummer: 84901328.9
(22) Anmeldetag: 23.03.1984
(51) Int. Cl.: B30B 9/12, B30B 9/26

(54) **VORRICHTUNG ZUM TRENNEN DES FLÜSSIGANTEILS VOM FESTSTOFFANTEIL EINES KERAMISCHEN SCHLICKERS**
PLANT FOR SEPARATING THE LIQUID PORTION FROM THE SOLID PORTION OF A CERAMIC SLIME
INSTALLATION POUR SEPARER LA PARTIE LIQUIDE DE LA PARTIE SOLIDE D'UNE BARBOTINE CERAMIQUE

(30) Priorität: 25.03.1983 DE 3311054
(43) Veröffentlichungstag der Anmeldung: 02.05.1985
(73) Patentinhaber: SCHLEGEL, Dietrich, Dr. Ing., D-52080 Aachen (DE)
(72) Erfinder: SCHLEGEL, Dietrich, Dr. Ing., D-52080 Aachen (DE)
(74) Vertreter: Betzler, Eduard, Dipl.-Phys.
(86) Internationale Anmeldenummer: DE8400068
(87) Internationale Veröffentlichungsnummer: WO8403660

(56) Entgegenhaltungen:
- CH-A- 110 800
- FR-A- 363 898
- FR-A- 634 303
- FR-A- 975 518
- FR-A- 987 281
- FR-A- 2 310 867
- US-A- 2 565 947

## Beschreibung

Die Erfindung betrifft eine Vorrichtung zum Trennen des Flüssiganteils vom Feststoffanteil eines flüssigen, feindispersen Materials, insbesondere eines keramischen Schlickers, mit einer in einem zylindrischen Gehäuse untergebrachten, angetriebenen Schnecke, mit einem die Schnecke umgebenden Filtermittel, welches gegen Drehung gesichert am Gehäuse angeordnet ist, welches mit mehreren mit Abstand angeordneten und in einen Filtratabzug einmündenden Umfangsnuten versehen ist, mit einer Materialzuführung am einen Gehäuseende und mit einem in der Schneckenachse liegenden, engen Feststoffaustrag am anderen Gehäuseende.

Es ist eine Vorrichtung gemäß dem Oberbegriff des Patentanspruches 1 bekannt (FR-A-2 310 867), bei der eine Förderschnecke von einem Filtermittel aus Sintermetall umgeben und innerhalb eines zylindrischen Gehäuses aufgenommen ist, welches das Filtermittel von außen her abstützt. Bei dieser Vorrichtung wird der sich auf dem Filtermittel absetzende Filterkuchen von der Schnecke bis zum Feststoffaustrag mitgetragen, wobei der Filterkuchen dabei in Form einer Blockströmung auf dem Filtermittel gleitet. Dieser Filterkuchen stellt nicht nur einen erheblichen Strömungswiderstand für den Filtratabfluß dar, im Falle von abbrasiven Teilchen des feindispersen Materials verursacht der Filterkuchen vielmehr auch einen erheblichen Abrieb am Filtermittel, wodurch nicht nur die Lebensdauer des Filtermittels und damit der Vorrichtung herabgesetzt, sondern auch die Poren des Filtermittels verstopfen können, so daß es zu einer Beeinträchtigung des Filtratabzuges kommt.

Aufgabe der Erfindung ist es, eine gattungsgemäße Vorrichtung zu schaffen, mit der der Abrieb des Filtermittels weitgehend gemindert und der Filtratabfluß erhöht wird.

Diese Aufgabe wird durch die im kennzeichnenden Teil des Anspruchs 1 angegebenen Merkmale gelöst.

Dadurch, daß das Filtermittel unter Bildung eines flachgeschnittenen Schneckenkanals im Gehäuse angeordnet und auf der der Schnecke zugewandten Oberfläche mit einem hinreichend weitmaschigen Gitter abgedeckt ist, wird einerseits der Aufbau eines dicken und von der rotierenden Schnecke mitgenommenen Filterkuchens verhindert und andererseits der Aufbau hoher Drücke innerhalb der Vorrichtung ermöglicht, wodurch vor allem auch der Filtratstrom und damit die Leistung der Vorrichtung gesteigert wird. Infolge des Gitters bildet sich ein dünner Filterkuchen aus, der nicht mit der rotierenden Schnecke umläuft, sondern auf der Filtermitteloberfläche ruht. Dieser dünne Filterkuchen beeinträchtigt hierbei nicht den Filtratabzug, verhindert jedoch einen Abrieb am Filtermittel. Ferner trägt die ruhende Filterkuchenschicht zur Filtration bei. Das Gitter verbessert ferner die Förderwirkung und den Druckaufbau im Schneckenkanal.

Wesentlich ist also ein flachgeschnittener Schneckenkanal, in dem das feindisperse Material durch die Relativbewegung zwischen Schnecke und Schneckenzylinder so stark umgewälzt wird, daß die Flüssigkeitskonzentration über den Schneckenkanalquerschnitt mindestens im letzten Abschnitt von dem Mundstück annähernd konstant ist und der flüssige Schlicker somit nicht am Schneckenkern bis zum Mundstück durchschlagen kann. In Versuchen hat sich gezeigt, daß eine Erhöhung der Drehfrequenz der Schnecke und damit der Mischvorgänge im Schneckenkanal die Leistung der Filterschneckenpresse deutlich erhöhte. Ferner ist die Anwendung hoher Zuführungsdrücke und der Aufbau hoher Drücke durch die innerhalb des Filtermittelzylinders umlaufende Schnecke möglich. Dabei wird das die Decke des Schneckenkanals bildende Filtermittel durch das zylindrische Gehäuse abgestützt, indem sich ohne wesentliche Schwächung des Abstützeffektes zur Ausbildung des Kanalsystems entsprechende Abführungsnuten oder -kanäle für das Filtrat unterbringen lassen.

In den Maschen des Gitters, die relativ zum Filtermittel in Ruhe sind, kann sich der relativ zum Filtermittel ruhende Kuchen ausbilden, aufgrund dem das Filtermittel gegen Verschleiß geschützt wird. Die Dicke des Kuchens muß natürlich so klein wie möglich sein, um den Filtratabschluß nicht unnötig zu behindern. Die Filtration wird zusätzlich durch die ruhende Filterkuchenschicht begünstigt.

Nach einer zweckmäßigen Weiterbildung der Erfindung weist das Gehäuse am Feststoffaustrag ein Mundstück auf, dessen Öffnungsquerschnitt in Abhängigkeit von dem am Ende des Schneckenkanals von der Schnecke erzeugten Druck so gesteuert ist, daß dieser Druck einen vorgegebenen Sollwert aufweist. Diese Regelung des am Feststoffaustrag vorgesehenen Mundstückes und damit die Regelung der Feuchte des extrudierten plastischen Materials in Abhängigkeit vom Druck, den das extrudierte Material am mundstückseitigen Ende der Schnecke auf den Schneckenzylinder ausübt, ist von erheblicher Bedeutung für den Erfolg des Betriebes der Vorrichtung. Dieser Druck kann mit einem Druckaufnehmer, der in den Schneckenzylinder eingebaut ist, gemessen werden. Versuche haben einen direkten Zusammenhang zwischen der Feuchte des extrudierten plastischen Materials und diesem Druck gezeigt. Wird dieser Druck entsprechend dem Vorschlag nach der Erfindung konstant gehalten, dann bleibt auch die Feuchte des extrudierten Materials konstant. Dieser Druck ist einfacher zu messen als die Feuchte und eignet sich schon deswegen als Steuergröße für den Öffnungsquerschnitt des Mundstückes.

Ein weiterer wichtiger Grund für die Verwendung des Druckes als Steuergröße besteht im folgenden: Da sich das Mundstück immer wieder teilweise zusetzt, um durch die Strömung nach einiger Zeit wieder freigespült zu werden, ändert sich der Strömungswiderstand des Mundstückes, der Druck am Ende des Schneckenkanals und die Feuchte des extrudierten Materials dauernd, wenn die Einstellung des Mundstückes nicht ständig korrigiert wird.

Zweckmäßigerweise sind auf der dem Kanalsystem zugewandten Seite des Filtermittels zwischen dem zylindrischen Gehäuse und dem Filtermittel hochporöse Abstützmittel angeordnet, wodurch eine zusätzliche Abstützung des Filtermittels unter hohen Drücken gewährleistet ist.

Als Gitter eignen sich entsprechend den Merkmalen des Unteranspruches 5 abriebfeste Laschen, die an gegen Verdrehung gesicherten Zwischenringen angeordnet sind, oder abriebfeste Siebgewebe. Dadurch wird nicht nur der Aufbau einer ruhenden Filterkuchenschicht auf dem Filtermittel gewährleistet, sondern wird auch die Förderwirkung der Schnecke erhöht. Um die Dicke des Kuchens gering zu halten, soll die Drahtstärke des Siebgewebes so klein wie möglich sein. Zugleich soll der freie Querschnitt des Siebgewebes möglichst groß sein.

Zweckmäßige Weiterbildungen der Erfindung ergeben sich durch die Merkmale der übrigen Unteransprüche.

Nachfolgend werden bevorzugte Ausführungsbeispiele der Erfindung anhand der Zeichnung erläutert. Darin zeigen
Fig. 1 die Vorrichtung in Seitenansicht;
Fig. 2 einen Teillängsschnitt durch den Pressenzylinder im Bereich B nach Fig. 1;
Fig. 3 einen Schnitt längs 111-111 der Fig. 2;
Fig. 4 einen Teillängsschnitt ähnlich dem nach Fig. 2, jedoch durch eine etwas abgeänderte Ausführungsform;
Fig. 5 einen Schnitt längs V-V der Fig. 4;
Fig. 6 einen Teillängsschnitt durch eine abgeänderte Ausführungsform eines Pressenzylinders;
Fig. 7 einen Schnitt längs der Linie VII-VII der Fig. 6;
Fig. 8 einen Teilausschnitt entsprechend dem Schnitt nach Fig. 6 einer weiteren abgeänderten Ausführungsform.

In Fig. 1 ist die Vorrichtung zum Trennen des Flüssiganteils vom Feststoffanteil eines feindispersen flüssigen Materials, z.B. eines keramischen Schlickers allgemein mit 1 bezeichnet. Sie enthält einen Filterzylinder 2 in einem Gehäuse 3, an dessen einem Ende bei 11 der Feststoffaustrag vorgesehen ist. In dem Teil 4 ist die Verstellvorrichtung für den Öffnungsquerschnitt des Feststoffaustrages vorgesehen. 3a deutet einen Druckgeber zur Messung des Enddruckes im Schneckenkanal an. Der Schlikker wird über die Druckleitung 6 von einer Pumpe 7, vorzugsweise einer Membranpumpe, unter Druck in den Filterzylinder 2 eingespeist. Mit 8 ist die Saugleitung der Pumpe 7 bezeichnet, über die der Schlicker von einem nicht gezeichneten Vorrat von der Pumpe 7 angesaugt wird. Bei 9 ist ein regelbarer Antrieb für die im Inneren des Filterzylinders 2 angeordnete hier nicht sichtbare, über später noch näher beschriebene Schnecke angedeutet. 10 bedeutet ein Lagergehäuse mit Einrichtungen zur Zuführung des Schlickers zur Schnecke.

In Fig. 2 und 3 ist bei 12 die Schnecke erkennbar, die von einem feinporigen Sintermetallzylinder 13 als Filtermittel umgeben ist und, wie bereits im Zusammenhang mit Fig. 1 angedeutet, vom regelbaren Antrieb 9 angetrieben wird. Der Sintermetallzylinder 13 wird von einem druckfesten Gehäuse 14 angestützt. In diesem Gehäuse 14 läßt sich ohne Schwierigkeiten und ohne wesentliche Schwächung des Abstützeffektes ein Kanalsystem zum Abführen des Filtrats in Form von Ringnuten 15 und Längsnuten 16 anbringen. Im Sintermetallzylinder 13 auf der der Schnecke 12 zugewandten Oberfläche vorgesehene vorzugsweise in Abständen unterbrochene Nuten 17 verbessern den Druckaufbau im Schneckenkanal. Diese Nuten 17 können entweder unmittelbar im Sintermetallzylinder 13 ausgebildet sein oder aber es wird, wie dies in Fig. 4 dargestellt ist, der Sintermetallzylinder in mehrere aufeinanderfolgende Zylinderabschnitte 18 unterteilt. Zwischen diesen Zylinderabschnitten 18 sind dann zylindrische, mit Nuten 19 versehene Ganzmetallzylinderabschnitte 20 eingesetzt, deren Innendurchmesser größer oder gleich dem Innendurchmesser der aus Sintermetall bestehenden Zylinderabschnitte 18 ist. Bei 21 ist eine Paßfeder angedeutet, die den Sintermetallzylinder 13 bzw. die Aufeinanderfolge von Sintermetallabschnitten 18 und Ganzmetallabschnitten 20 unverdrehbar im druckfesten Gehäuse 14 hält, das vorzugsweise aus druckfestem Stahl besteht.

In Fig. 6 ist mit 22 ein ringförmiges Filtermittel angedeutet, das zwischen zwei zylindrischen Zwischenringen 23 und 24 gehalten ist und von einem Abstützmittel in Form eines porösen Stützringes 22a, z. B. ein Siebgewebe, gegen das druckfeste Gehäuse 25 abgestützt wird. Die Zwischenringe 23 und 24 sind im Gehäuse 25 mittels Paßfedern 25a gegen Verdrehen gesichert. Auf den Ringen 23 und 24 sitzen Laschen 26, zwischen denen sich ein Filterkuchen auf der Oberfläche des Filtermittelringes aufbauen kann.

Bei der Ausführungsform nach Fig. 8 erkennt man die Schnecke 27. Das zylindrische Gehäuse besteht hier aus mehreren Zylinderabschnitten 28, 29 und 30, die Flanschen 31, 32, 33 und 34 aufweisen. Zwischen diesen Flanschen befindet sich jeweils ein Zwischenring 35, 36, der innenseitig auf der einen Seite einen axial vorstehenden Kragen 37, 38 aufweist, an den jeweils das eine Ende eines die innere Oberfläche des Filtermittels 39 bedeckenden Siebgewebes 40 befestigt, beispielsweise angelötet ist. Das andere Ende dieses Siebgewebes 40 ist an einem vorstehenden Kragen 41 eines axial verschieblichen, aber gegen Drehung gesicherten Einsatzringes 42 befestigt, der in einer Ringausnehmung des benachbarten Zwischenringes 36 untergebracht ist. Auch nach außen ist das Filtermittel 39, z. B. ein Filtertuch, noch einmal durch einen hochporösen Stützring 45, bei dem es sich z. B. um ein Filtergewebe handeln kann und durch den das Filtrat dem Filtratablauf 44 zuströmt, abgestützt. Man erkennt ferner Dichtungsringe 46, 47 und 48, die in entsprechenden Ringnuten der Zylinderabschnitte untergebracht sind.

## Patentansprüche

1. Vorrichtung zum Trennen des Flüssiganteils vom Feststoffanteil eines flüssigen, feindispersen Materials, insbesondere eines keramischen Schlikkers, mit einer in einem zylindrischen Gehäuse (14) untergebrachten, angetriebenen Schnecke (12), mit einem die Schnecke (12) umgebenden Filtermittel (13, 22, 39), welches gegen Drehung gesichert am Gehäuse (14) angeordnet ist, welches mit mehreren mit Abstand angeordneten und in einen Filtratabzug (5) einmündenden Umfangsnuten versehen ist, mit einer Materialzuführung (6, 7, 8) am einen Gehäuseende und mit einem in der Schneckenachse liegenden, engen Feststoffaustrag am anderen Gehäuseende, dadurch gekennzeichnet, daß das Filtermittel (13, 22, 39) mit der Schnecke (12) einen flachen Schneckenkanal begrenzt und auf seiner der Schnecke (12) zugewendeten Oberfläche mit einem abriebfesten, hinreichend weitmaschigen Gitter (17; 24, 26; 40) abgedeckt ist.

2. Vorrichtung nach Anspruch 1, dadurch gekennzeichnet, daß das Gehäuse (14) am Feststoffaustrag ein Mundstück aufweist, dessen Öffnungsquerschnitt in Abhängigkeit von am Ende des Schneckenkanals von der Schnecke (12) erzeugten Druck so gesteuert ist, daß dieser Druck einen vorgegebenen Sollwert aufweist.

3. Vorrichtung nach Anspruch 1 oder 2, dadurch gekennzeichnet, daß auf der dem Kanalsystem (15, 16) zugewandten Seite des Filtermittels,(22, 39) zwischen dem zylindrischen Gehäuse (14) und dem Filtermittel (22, 39) hochporöse Abstützmittel (22a, 45) angeordnet sind.

4. Vorrichtung nach Anspruch 3, dadurch gekennzeichnet, daß die hochporösen Abstützmittel durch Stützringe (22a, 45) aus Siebgewebe gebildet sind.

5. Vorrichtung nach einem der vorhergehenden Ansprüche, dadurch gekennzeichnet, daß das Gitter aus abriebfesten Laschen (26), die an gegen Verdrehung gesicherten Zwischenringen (24) angeordnet sind, oder durch ein abriebfestes Siebgewebe (40) gebildet ist.

6. Vorrichtung nach Anspruch 5, dadurch gekennzeichnet, daß das Siebgewebe (40) an seinen Stirnseiten an Kragen (37, 41) von Zwischenringen (42) befestigt sind, die gegen Verdrehen gesichert sind.

7. Vorrichtung nach einem der vorhergehenden Ansprüche, dadurch gekennzeichnet, daß das Filtermittel aus einem Filtertuch (39) gebildet ist.

## Claims

1. An apparatus for separating the liquid content from the solids content of a finely dispersed liquid material, in particular a ceramic slip, comprising a driven worm (12) provided in a cylindrical housing (14) and surrounded by a filter medium (13, 22, 39) which is secured against rotation on the housing (14) and provided with a plurality of spaced peripheral grooves opening into a filtrate discharge (5), a feeding means (6, 7, 8) at one end of the housing, and a narrow solids discharge located on the worm axis at the other end of the housing, characterized in that the filter medium (13, 22, 39) limits with the worm (12) a flat worm channel and is covered on its surface facing the worm (12) by an abrasion-proof sufficiently wide-mesh screen (17; 24, 26; 40).

2. An apparatus according to claim 1, characterized in that the housing (14) has at the solids discharge a mouthpiece whose cross-section of aperture is controlled in accordance with pressure generated by the worm (12) at the end of the worm channel, in such a way that this pressure has a predetermined value.

3. An apparatus according to claim 1 or 2, characterized in that highly porous supporting means (22a, 45) are disposed on the side of the filter medium (22, 39) facing the channel system (15, 16) between the cylindrical housing (14) and the filter medium (22, 39).

4. An apparatus according to claim 3, characterized in that the highly porous supporting means are formed by support rings (22a, 45) made of sieve netting.

5. An apparatus according to any of the above claims, characterized in that the screen is formed from abrasion-proof flaps (26) disposed on intermediate rings (24) secured against rotation, or by an abrasion-proof sieve netting (40).

6. An apparatus according to claim 5, characterized in that the sieve netting (40) is attached at its front sides to collars (37, 41) of intermediate rings (42) which are secured against rotation.

7. An apparatus according to any of the above claims, characterized in that the filter medium is formed by a filter cloth (39).

## Revendications

1. Dispositif pour séparer la partie liquide de la partie solide d'un matériau liquide et finement dispersé et notamment d'une barbotine céramique, comprenant une vis sans fin (12) entraînée et montée dans un logement cylindrique (114), un moyen de filtration (13, 22, 39) entourant la vis sans fin (12) et monté dans le logement (14) en étant fixe en rotation, muni de plusieurs gorges périphériques disposées à distance les unes des autres et débouchant dans une sortie de filtrat (5), avec une amenée de matériau (6,7,8) à une extrémité du logement et une étroite sortie de matières solides à l'autre extrémité du logement et située dans l'axe de la vis sans fin, caractérisé en ce que le moyen de filtration (13, 22, 39) limite avec la vis sans fin (12) un canal de vis sans fin plat et est recouvert sur sa surface qui est tournée vers la vis sans fin (12) par un treillis (17; 24, 26; 40) à mailles suffisamment larges et résistant à un frottement abrasif.

2. Dispositif selon la revendication 1, caractérisé en ce que le logement (14) comprend au niveau de la sortie de matières solides une embouchure dont la section d'ouverture est commandée en fonction de la pression produite à l'extrémité du canal de la vis sans fin par la vis sans fin (12) de manière que cette pression présente une valeur de consigne prédéterminée.

3. Dispositif selon la revendication 1 ou 2, caractérisé en ce que des moyens d'appui (22a, 45) fortement poreux sont disposés sur le côté du moyen de filtration (22, 39) qui est tourné vers le système de canalisations (15, 16) entre le logement cylindrique (14) et le moyen de filtration (22, 39).

4. Dispositif selon la revendication 3, caractérisé en ce que le moyen d'appui fortement poreux est constitué par des anneaux d'appui (22a, 45) en tissu métallique de tamisage.

5. Dispositif selon l'une des revendications précédentes, caractérisé en ce que le treillis est formé par des languettes (26) résistant à un frottement abrasif qui sont montées sur des anneaux intermédiaires (24) fixes en rotation, ou par un tissu métallique de tamisage (40) résistant au frottement abrasif.

6. Dispositif selon la revendication 5, caractérisé en ce que le tissu métallique de tamisage (40) est fixé sur ses côtés frontaux à des collerettes (37,41) d'anneaux intermédiaires (42) qui sont fixes en rotation.

7. Dispositif selon l'une des revendications précédentes, caractérisé en ce que le moyen de filtration est formé par un tissu filtrant (39).
